# EUROPÄISCHE PATENTSCHRIFT

(11) **EP 1 509 686 B1**
(45) Veröffentlichungstag und Bekanntmachung des Hinweises auf die Patenterteilung: **31.05.2006**
(21) Anmeldenummer: 03755929.1
(22) Anmeldetag: 14.05.2003
(51) Int. Cl.: F01L 9/02

(54) **HYDRAULISCH BETÄTIGTER, VARIABLER VENTILTRIEB EINER BRENNKRAFTMASCHINE**
HYDRAULICALLY ACTUATED, VARIABLE VALVE DRIVE OF AN INTERNAL COMBUSTION ENGINE
MECANISME DE DISTRIBUTION VARIABLE, A ACTIONNEMENT HYDRAULIQUE, POUR MOTEUR A COMBUSTION INTERNE

(30) Priorität: 31.05.2002 DE 10224039
(43) Veröffentlichungstag der Anmeldung: 02.03.2005
(73) Patentinhaber: Schaeffler KG, 91074 Herzogenaurach (DE)
(72) Erfinder: RAUCH, Martin, 96049 Bamberg (DE); HAAS, Michael, 91085 Weisendorf (DE)
(86) Internationale Anmeldenummer: PCT/EP2003/005014
(87) Internationale Veröffentlichungsnummer: WO 2003/102384

(56) Entgegenhaltungen:
- EP-A- 0 535 275
- EP-A- 0 803 642
- EP-A- 1 091 097
- EP-A- 1 245 799
- WO-A-89/02975
- WO-A-99/10629
- US-A- 5 954 020

## Beschreibung

### Gebiet der Erfindung

Die Erfindung betrifft einen hydraulisch betätigten, vorzugsweise variablen Ventiltrieb einer Brennkraftmaschine, mit einem in eine Aufnahme eines Zylinderkopfes eingebauten Gehäuse, das als separates Bauteil zur Bildung lediglich einer Nehmereinheit gefertigt ist und in dessen Bohrung ein axial beweglicher Nehmerkolben verläuft, der an seiner einen Stirnseite einen Druckraum für das Hydraulikmittel begrenzt und an seiner anderen Stirnseite ein hydraulisches Spielausgleichselement mit einem Rückschlagventil aufweist, welches Spielausgleichselement an seiner gehäusefernen Seite zumindest mittelbar auf ein Gaswechselventil einwirkt, wobei das Gehäuse von wenigstens einem Pfad für Hydraulikmittel geschnitten ist, der mit einem Kanal des Nehmerkolbens oder Spielausgleichselements zur Weiterleitung des Hydraulikmittels zu einem Vorratsraum des Spielausgleichselements unmittelbar vor dem Rückschlagventil kommuniziert, welcher Kanal nur außerhalb einer Hubphase des Nehmerkolbens mit dem Pfad hydraulisch verbunden ist.

### Hintergrund der Erfindung

Ein derartiger Ventiltrieb geht aus der als gattungsbildend betrachteten WO 99/10629 hervor. Dabei ist das hydraulische Spielausgleichselement konstruktiv in den Nehmerkolben derart integriert, dass beide eine funktionstechnisch untrennbare Einheit bilden. So befindet sich einerseits der für den hydraulischen Spielausgleich erforderliche Leckspalt unmittelbar zwischen einer Bohrung des Nehmerkolbens und einem Druckkolben des Spielausgleichselements, und andererseits ist ein Ventilsitz für das Rückschlagventil unmittelbar an einem Grund der Bohrung des Nehmerkolbens ausgebildet. Obwohl eine solche Ausgestaltung des Nehmerkolbens im Hinblick auf die benötigte Bauteileanzahl vorteilhaft zu sein scheint, zwingt diese konstruktive Integration des Spielausgleichselements in den Nehmerkolben zu erheblichen und in der Regel extrem kostenaufwändigen Änderungen an Maschinen und Werkzeugen zur Herstellung herkömmlicher Spielausgleichselemente.

### Aufgabe der Erfindung

Aufgabe der Erfindung ist es daher, einen Ventiltrieb der vorgenannten Art zu schaffen, bei welchem der konstruktive Aufwand verringert ist.

### Zusammenfassung der Erfindung

Erfindungsgemäß wird diese Aufgabe dadurch gelöst, daß das Spielausgleichselement ein Gehäuse, einen Druckkolben und das Rückschlagventil umfasst und vollständig aus dem Baukasten für Spielausgleichselemente nichtschaltbarer Ventiltriebe wie für Tassenstößel oder Kipphebeleinsteckelemente stammt, so dass das Spielausgleichselement und der Nehmerkolben stofflich getrennte Einheiten bilden, wobei der Nehmerkolben an seiner anderen Stirnseite ein herausragendes Anschlagteil aufweist, das vom Gehäuse des Spielausgleichselements im Ausgleichsfall abschnittweise übergriffen wird.

Dadurch, dass ein Spielausgleichselement eingebaut werden soll, das vollständig aus dem Baukasten für Spielausgleichselemente nichtschaltbarer Ventiltriebe genommen wird, ist dem Fachmann eine zweckmäßige Lehre in die Hand gegeben, wie er den konstruktiven Aufwand am Ventiltrieb verringert. Denn dann müssen in einer Fertigung für herkömmliche Spielausgleichselemente keinerlei Änderungen an Maschinen und Werkzeugen, die in aller Regel extrem kostenaufwändig sind, vorgenommen werden. Die Teile sind quasi sofort griffbereit. Es ist klar, daß jedoch ggf. geringfügige Adaptionen der bisher eingesetzten und hinreichend der Fachwelt bekannten hydraulischen Spielausgleichselemente vorgenommen werden können.

In Fortbildung der Erfindung ist es vorgesehen, den Pfad durch das Gehäuse zur Zuleitung des Hydraulikmittels radial innen in eine Ringnut münden zu lassen. Somit kann auf Verdrehsicherungen des Nehmerkolbens verzichtet werden. Ggf. kann auch die Ringnut am Außenmantel des Nehmerkolbens angeordnet werden.

Als Hydraulikmittel zur Beaufschlagung des Ventiltriebs ist jede Art von Servomittel denkbar und vorgesehen. In allererster Linie wird jedoch an Motorenöl gedacht, was ohnehin im Kreislauf der Brennkraftmaschine vorhanden ist, jedoch sind auch Servomittel wie Bremsflüssigkeit oder ähnliches denkbar.

### Kurze Beschreibung der Zeichnung

Die Erfindung ist zweckmäßigerweise anhand der Zeichnung näher erläutert. Die einzige Figur zeigt eine erfindungsgemäß ausgestaltete Nehmereinheit eines variablen Ventiltriebs einer Brennkraftmaschine.

### Ausführliche Beschreibung der Zeichnung

In eine Aufnahme eines nicht näher dargestellten Zylinderkopfs ist ein Gehäuse 3 einer erfindungsgemäßen Nehmereinheit 15 eingeschraubt. Das Gehäuse 3 hat eine Bohrung 4, in der ein Nehmerkolben 5 aufgenommen ist.

- Auf den grundsätzlichen Aufbau und die Wirkungsweise eines hydraulischen Ventiltriebs, so auch auf eine Beschreibung dessen Geberseite, wird an dieser Stelle nicht eingegangen, weil dies der Fachwelt hinreichend bekannt ist.-

Der Nehmerkolben 5 begrenzt im Bereich seiner einen Stirnseite 6 einen Druckraum 7 für Hydraulikmittel. An seiner anderen Stirnseite 8 besitzt er eine Bohrung 16, in die ein Anschlagteil 17 eingebaut ist. Dieses ragt aus der Bohrung 16 heraus. Zwischen seinem Außenmantel 20 und der Bohrung 4 ist ein Ringraum 24 für Hydraulikmittel gebildet. Gleichzeitig hat ein Randbereich einer Fläche 18 des Anschlagteils 17 eine Ausnehmung 23 für das Hydraulikmittel zur unmittelbaren Zuleitung dieses in einen Vorratsraum 14 eines Spielausgleichselements 9.

Auch ist der Figur zu entnehmen, daß innerhalb einer Bohrung 21 des Gehäuses 22 ein Druckkolben 19 verläuft, welcher den vorgenannten Vorratsraum 14 einschließt und stirnseitig stets an der Fläche 18 anliegt. Beim während einer Nockenhubphase notwendigen Spielausgleich übergreift der Druckkolben 19 den Außenmantel 20 des Anschlagteils 17.

Des weiteren ist zu erkennen, dass zwei sich diametral gegenüberliegende Pfade 12 zur Zuführung von Hydraulikmittel appliziert sind. Dabei münden die Pfade 12 radial innen in eine Ringnut 33. Der Pfad 12 mit Ringnut 33 ist lediglich während eines Grundkreisdurchlaufs des beaufschlagenden Nockens, d.h. außerhalb einer Hubbewegung des Nehmerkolbens 5, in Fluidkontakt mit dem Kanal 13 zur Zuleitung des Hydraulikmittels über die Ausnehmung 23 in den Vorratsraum 14. Somit wird ein unnötiges "Aufpumpen" des Spielausgleichselements 9 außerhalb der Grundkreisphase mit den der Fachwelt ausreichend bekannten Nachteilen vermieden. Zu erwähnen ist noch, daß an dem Druckkolben 19 ventilseitig ein Rückschlagventil 9a angeordnet ist, welches sich in Richtung zu einem darunterliegenden Hochdruckraum 34 öffnet.

Der Nehmerkolben 5 und das Spielausgleichselement 9 sind als vollkommen getrennte Bauteile hergestellt. Dabei ist der Nehmerkolben 5 in seiner Ventilhubposition gezeigt, welche der maximale Hub sein kann.

### Bezugszahlenliste

- 3: Gehäuse
- 4: Bohrung
- 5: Nehmerkolben
- 6: Eine Stirnseite
- 7: Druckraum
- 8: Stirnseite
- 9: Spielausgleichselement
- 9a: Rückschlagventil
- 10: Seite
- 11: Gaswechselventil
- 12: Pfad
- 13: Kanal
- 14: Vorratsraum
- 15: Nehmereinheit
- 16: Bohrung
- 17: Anschlagteil
- 18: Fläche
- 19: Druckkolben
- 20: Außenmantel
- 21: Bohrung
- 22: Gehäuse
- 23: Ausnehmung
- 24: Ringraum
- 33: Ringnut
- 34: Hochdruckraum

## Patentansprüche

1. Hydraulisch betätigter, vorzugsweise variabler Ventiltrieb einer Brennkraftmaschine, mit einem in eine Aufnahme eines Zylinderkopfes eingebauten Gehäuse (3), das als separates Bauteil zur Bildung lediglich einer Nehmereinheit (15) gefertigt ist und in dessen Bohrung (4) ein axial beweglicher Nehmerkolben (5) verläuft, der an seiner einen Stirnseite (6) einen Druckraum (7) für das Hydraulikmittel begrenzt und an seiner anderen Stirnseite (8) ein hydraulisches Spielausgleichselement (9) mit einem Rückschlagventil (9a) aufweist, welches Spielausgleichselement (9) an seiner gehäusefernen Seite (10) zumindest mittelbar auf ein Gaswechselventil (11) einwirkt, wobei das Gehäuse (3) von wenigstens einem Pfad (12) für Hydraulikmittel geschnitten ist, der mit einem Kanal (13) des Nehmerkolbens (5) oder Spielausgleichselements (9) zur Weiterleitung des Hydraulikmittels zu einem Vorratsraum (14) des Spielausgleichselements (9) unmittelbar vor dem Rückschlagventil (9a) kommuniziert, welcher Kanal (13) nur außerhalb einer Hubphase des Nehmerkolbens (5) mit dem Pfad (12) hydraulisch verbunden ist **dadurch gekennzeichnet, dass** das Spielausgleichselement (9) ein Gehäuse (22), einen Druckkolben (19) und das Rückschlagventil (9a) umfasst und vollständig aus dem Baukasten für Spielausgleichselemente nichtschaltbarer Ventiltriebe wie für Tassenstößel oder Kipphebeleinsteckelemente stammt, so dass das Spielausgleichselement (9) und der Nehmerkolben (5) stofflich getrennte Einheiten bilden, wobei der Nehmerkolben (5) an seiner anderen Stirnseite (8) ein herausragendes Anschlagteil (17) aufweist, das vom Gehäuse (22) des Spielausgleichselements (9) im Ausgleichsfall abschnittweise übergriffen wird.

2. Ventiltrieb nach Anspruch 1, **dadurch gekennzeichnet, dass** der Pfad (12) in eine Ringnut (33) in der Bohrung (4) des Gehäuses (3) mündet, von welcher aus der Kanal (13) mit dem Hydraulikmittel versorgt ist.

## Claims

1. Hydraulically actuated, preferably variable valve drive of an internal combustion engine, with a housing (3) which is built into a receptacle of a cylinder head and is manufactured as a separate component for forming merely a slave unit (15) and in the bore (4) of which runs an axially moveable slave piston (5) which, on one end face (6), delimits a pressure space (7) for the hydraulic medium and, on its other end face (8), has a hydraulic play compensation element (9) with a non-return valve (9a), which play compensation element (9) acts, on its side (10) remote from the housing, at least indirectly on a gas exchange valve (11), the housing (3) being intercepted by at least one path (12) for hydraulic medium which communicates with a duct (13) of the slave piston (5) or play compensation element (9) so as to transfer the hydraulic medium to a storage space (14) of the play compensation element (9), directly upstream of the non-return valve (9a), which duct (13) is hydraulically connected to the path (12) solely outside a stroke phase of the slave piston (5), **characterized in that** the play compensation element (9) comprises a housing (22), a pressure piston (19) and the non-return valve (9a) and comes entirely from the construction kit for play compensation elements of non-switchable valve drives, such as for bucket tappets or rocker-arm plug-in elements, so that the play compensation element (9) and the slave piston (5) form materially separate units, the slave piston (5) having, on its other end face (8), a projecting abutment part (17) over which the housing (22) of the play compensation element (9) partially engages in the event of compensation.

2. Valve drive according to Claim 1, **characterized in that** the path (12) issues into an annular groove (33) which is located in the bore (4) of the housing (3) and from which the duct (13) is supplied with the hydraulic medium.

## Revendications

1. Mécanisme de distribution à actionnement hydraulique, de préférence variable, d'un moteur à combustion interne, avec un boîtier (3) monté dans un logement d'une culasse, boîtier qui est fabriqué sous forme de pièce séparée afin de former uniquement une unité réceptrice (15) et dans l'alésage (4) duquel s'étend un piston récepteur (5) axialement mobile, qui délimite sur l'un de ses côtés frontaux (6) une chambre de pression (7) pour le liquide hydraulique et qui présente sur son autre côté frontal (8) un élément (9) de compensation de jeu hydraulique avec un clapet anti-retour (9a), lequel élément (9) de compensation de jeu, sur son côté (10) éloigné du boîtier, agit au moins indirectement sur une soupape de changement des gaz (11), sachant que le boîtier (3) est coupé par au moins une voie (12) pour du liquide hydraulique qui communique avec un canal (13) du piston récepteur (5) ou de l'élément (9) de compensation de jeu pour transmettre le liquide hydraulique à une chambre de stockage (14) de l'élément (9) de compensation de jeu juste avant le clapet anti-retour (9a), lequel canal (13) n'est hydrauliquement relié à la voie (12) qu'en dehors d'une phase de déplacement du piston récepteur (5), **caractérisé en ce que** l'élément (9) de compensation de jeu comprend un boîtier (22), un piston de pression (19) et le clapet anti-retour (9a) et provient intégralement du système de pièces pour des éléments de compensation de jeu de mécanismes de distribution non commutables, ainsi pour des poussoirs à couronne ou des éléments d'emboîtement de culbuteurs, de sorte que l'élément (9) de compensation de jeu et le piston récepteur (5) forment des unités matériellement séparées, sachant que le piston récepteur (5) présente sur son autre côté frontal (8) une partie saillante de butée (17) qui, en cas de compensation, est recouverte partiellement par le boîtier (22) de l'élément (9) de compensation de jeu.

2. Mécanisme de distribution selon la revendication 1, **caractérisé en ce que** la voie (12) débouche dans une rainure annulaire (33) dans l'alésage (4) du boîtier (3), à partir d'où le canal (13) est alimenté en liquide hydraulique.
